# EUROPÄISCHE PATENTSCHRIFT

(11) **EP 0 750 329 B1**
(45) Veröffentlichungstag und Bekanntmachung des Hinweises auf die Patenterteilung: **10.11.1999**
(21) Anmeldenummer: 96107312.9
(22) Anmeldetag: 09.05.1996
(51) Int. Cl.: H01H 43/10

(54) **Programmsteuergerät**
Programme-switching apparatus
Appareil commutateur à programme

(30) Priorität: 20.06.1995 DE 19522281
(43) Veröffentlichungstag der Anmeldung: 27.12.1996
(73) Patentinhaber: AKO-Werke GmbH & Co. KG, 88239 Wangen im Allgäu (DE)
(72) Erfinder: Schmid, Bertram, Dipl.-Ing., 88279 Amtzell (DE); Kastner, Johann, Dipl.-Ing., 88239 Wangen (DE); Sieber, Franz, Dipl.-Ing., 88239 Wangen (DE)
(74) Vertreter: Gaiser, Hartmut, Dipl.-Ing.

(56) Entgegenhaltungen:
- DE-A- 4 217 753
- FR-A- 2 102 253
- US-A- 4 551 590

## Beschreibung

Die Erfindung betrifft ein Programmsteuergerät, insbesondere für Wasch- oder Spülmaschinen, mit einer Vorsteuerscheibe mit Vorsteuerverzahnung und einer Programmtrommel mit Programmverzahnung und mit einer den Verzahnungen zugeordneten Transportklinke, wobei die Vorsteuerverzahnung wenigstens eine hohe Lücke und wenigstens eine tiefe Lücke aufweist und die Programmverzahnung Zähne für Normalzeitschritte der Programmtrommel aufweist.

Bei Waschmaschinen ist die Vorsteuerscheibe die Reversierscheibe, welche die Drehrichtungsumkehr der Wäschetrommel steuert.

Ein derartiges Programmsteuergerät ist in der DE 20 40 464 C3 beschrieben. Die Transportklinke wird über einen Exzenter mittels eines Synchronmotors angetrieben. Bei jeder Exzenterumdrehung schaltet sie die Vorsteuerscheibe um einen Schritt weiter. Die Programmtrommel wird je nach der jeweiligen gegenseitigen Lage der Lücken der Vorsteuerverzahnung und der Zähne der Programmverzahnung mitgenommen oder bleibt stehen. Die hohen Lücken liegen auf einem hohen Durchmesserniveau. Entsprechend liegen die anderen Lücken auf einem tieferen Durchmesserniveau.

Wenn ein hoher Zahn der Programmverzahnung in das Niveau der hohen Lücken ragt, wird die Programmtrommel beim nächsten Schritt der Vorsteuerscheibe mitgenommen (Kurzzeitschritt). An tiefen Zähnen wird die Programmtrommel erst mitgenommen, wenn die Transportklinke in eine tiefe Lücke einfällt (Normalzeitschritt). Der Abstand der tiefen Lücken am Umfang der Reversiertrommel bestimmt damit den Faktor, um den der Normalzeitschritt länger ist als der Kurzzeitschritt.

Um Langzeitschritte der Programmtrommel zu erreichen, die länger als die Normalzeitschritte sind (Zeitdehnung), ist in der DE 20 40 464 C3 vorgeschlagen, die tiefen Lücken der Vorsteuerverzahnung durch steuerbare Schwingen abzudecken, oder wenigstens einen Zeitdehnungsring zwischen der Vorsteuerscheibe und der Programmtrommel im Bereich der Transportklinke vorzusehen. Dies ist von den Programmschaltwerken der Anmelderin auch marktbekannt und in der Firmenschrift AKO "Steuerungen und Regelungen für Hausgeräte, 2/91", S.20, 21 beschrieben.

Besondere Zeitdehnungsringe sind aus der DE 34 00 482 C2 und der DE 36 07 953 C2 bekannt. Ein weiterer Zeitring, mit dem sich die Grundschrittzeit verlängern läßt, ist in der DE 42 17 753 A1 beschrieben.

Dein Stand der Technik ist gemeinsam, daß, um einen Langzeitschritt zu erreichen, zusätzliche bewegliche Teile vorgesehen sein müssen. Solche erhöhen den Bauaufwand.

In der US 4 551 590 A ist ein Programmsteuergerät für einen Mikrowellenherd beschrieben. Eine Programmscheibe hat drei Zahnsegmente unterschiedlicher Durchmesser. Das äußere Zahnsegment bewirkt das Schalten von Kochzeiten bis 5 min bzw. das Schalten der letzten 5 min einer längeren Kochzeit. Das mittlere Zahnsegment dient dem Schalten von Kochzeiten von 5 min bis 35 min. Das niedrige Zahnsegment bewirkt einen verzögerten Start und/oder eine Warmhaltefunktion, also Funktionen, bei denen die Zeitgenauigkeit nicht kritisch ist. Eine zweite Zahnscheibe hat eine Mehrzahl von Zähnen beim hohen Zahnsegment und dazwischenliegende tiefe Lücken. Ein Programmsteuergerät nach der DE 20 40 464 C2 oder der DE 42 17 753 A1 läßt sich durch die Haßnahmen der US 4 551 590 A nicht verbessern.

Aufgabe der Erfindung ist es, ein Programmsteuergerät der eingangs genannten Art vorzuschlagen, bei dem auf baulich einfache Weise Langzeitschritte der Programmtrommel ermöglicht sind.

Erfindungsgemäß ist obige Aufgabe bei einem Programmsteuergerät gemäß den Merkmalen des Anspruchs 1 gelöst.

Dadurch ist es möglich, Langzeitschritte und Normalzeitschritte der Programmtrommel zu erreichen, ohne daß hierfür steuerbare Schwingen, zusätzliche Zeitringe oder irgendwelche andere Bauteile nötig sind. Die Langzeitschritte beeinflussen die Baugröße des Programmsteuergeräts dabei nicht. Damit ist es einerseits möglich, das Programmsteuergerät mit Langzeitschritten klein aufzubauen oder andererseits bei gleicher Baugröße übliche Zeitdehnungseinrichtungen, wie Schwingen oder Zeitringe zusätzlich vorzusehen, wodurch dann die Zeitauswahlmöglichkeiten weiter erhöht sind. Wenn zusätzlich wenigstens ein hoher Zahn an der Programmverzahnung vorgesehen ist, lassen sich ohne weiteres auch Kurzzeitschritte ausführen.

Vorteilhafte Ausgestaltungen der Erfindung ergeben sich aus den Unteransprüchen und der folgenden Beschreibung eines Ausführungsbeispiels. In der Zeichnung zeigen:
Figur 1 einen Teilumfang einer Vorsteuerverzahnung und einer Programmverzahnung mit zugeordneter Transportklinke, wobei die Transportklinke in einer tiefen Lücke der Vorsteuerverzahnung steht (Hubbeginn bei Schrittausführung am Ende eines Normalzeitschrittes),
Figur 2 eine Darstellung entsprechend Fig. 1, wobei ein hoher Zahn der Programmverzahnung und eine hohe Lücke der Vorsteuerverzahnung am Hubbeginn der Transportklinke stehen (Ausführung eines Kurzzeitschrittes),
Figur 3 eine Darstellung entsprechend Fig. 1, wobei ein mittlerer Zahn der Programmverzahnung und eine mittlere Lücke der Vorsteuerverzahnung am Hubbeginn der Transportklinke stehen (Ausführung eines Normalzeitschrittes) und
Figur 4 eine Darstellung entsprechend Fig. 1, wobei ein tiefer Zahn der Programmverzahnung und eine tiefe Lücke der Vorsteuerverzahnung am Hubbeginn der Transportklinke stehen Ausführung eines Langzeitschrittes).

Ein an sich bekanntes Programmsteuergerät weist eine Transportklinke(1) auf, welche sich bei einer Umdrehung eines nicht näher dargestellten Exzenters, vom Hubbeginn (a) um den Hub(H) bis zum Hubende(b) und zurück bewegt. Dies erfolgt beispielsweise in 5 s.

Eine Vorsteuerverzahnung(2) einer um eine Achse drehbaren Vorsteuerscheibe weist hohe Lücken (3), mittlere Lücken (4) und tiefe Lücken(5) auf, wobei von den mittleren Lücken(4) und tiefen Lücken(5) im Ausschnitt nach den Figuren jeweils eine dargestellt ist. Die Lücken (3,4,5) liegen auf Grundkreisdurchmessern(D1,D2 bzw. D3). Im Ausführungsbeispiel folgen auf eine tiefe Lücke(5) fünf hohe Lücken(3), eine mittlere Lücke(4) und weitere fünf hohe Lücken(3). Diese Gestaltung wiederholt sich am Umfang der Vorsteuerscheibe seriell symmetrisch viermal. Die Vorsteuerverzahnung(2) weist also insgesamt achtundvierzieg Lücken bzw. Zähne am Umfang auf. Bei einer Hubdauer von 5 s ergibt sich also eine Umdrehung pro 4 min. Entsprechend ist ein aus den genannten zwölf Lücken bestehendes Segment nach 1 min abgearbeitet.

Bei der beschriebenen Aufteilung, bei der jeweils fünf hohe Lücken(3) zwischen tiefer Lücke(5) und mittlerer Lücke(4) sowie mittlerer Lücke(4) und nächster tiefer Lücke (5) vorgesehen sind, ist eine Symmetrie gegeben. Es ist jedoch auch möglich, zwischen tiefer Lücke(5) und mittlerer Lücke(4) sowie mittlerer Lücke(4) und nächster tiefer Lücke(5) eine ungleiche Anzahl von hohen Lücken(3) vorzusehen, was sich entsprechend auf die weiter unten näher beschriebene Schrittzeit der Programmtrommel auswirkt.

Eine ebenfalls um die Achse drehbare Programmtrommel, die in üblicher Weise Nockenscheiben zur Betätigung von Schaltkontakten trägt, weist eine Programmverzahnung(6) auf, die mit tiefen Zähnen(7), mittleren Zähnen(8) und hohen Zähnen(9) versehen ist. Im Ausschnitt nach den Figuren sind in Reihe zwei tiefe Zähne(7), drei mittlere Zähne(8) und ein hoher Zahn(9) und ein weiterer mittlerer Zahn(8') dargestellt. Aus Stabilitätsgründen sind jeweils ein tiefer Zahn(7) und ein mittlerer Zahn(8) rampenförmig (bei 10) gestaltet.

Am Gesamtumfang der Programmverzahnung(6) wiederholen sich die Zahngestaltungen symmetrisch oder je nach der Programmgestaltung unsymmetrisch. Die Zahnanordnung der Programmverzahnung(6) ist in den Figuren willkürlich gewählt, um die verschiedenen Schrittzeiten zu erläutern. In der Praxis ist die Programmverzahnung entsprechend dem gewünschten Programmablauf gestaltet.

Die tiefen Zähne(7) reichen in Kopfkreisdurchmesser(D4); die mittleren Zähne(8) reichen in Kopfkreisdurchmesser (D5). Die hohen Zähne(9) reichen in den Kopfkreisdurchmesser(D6). Dabei gilt$\text{D3 < D4 < D2 < D5 < D1 < D6.}$

Die Stellungen nach den Figuren sind jeweils Momentanstellungen. Die Vorsteuerverzahnung(2) wird von der Transportklinke(1) kontinuierlich um einen Hubschritt (H) weitergeschaltet, wobei Vorsteuerverzahnung(2) jeweils vom Hubbeginn(a) bis zum Hubende(b) (Vorwärtshub) von der Transportklinke(1) weiterbewegt wird. Beim Rückwärtshub (vom Hubende b zum Hubbeginn a) der Transportklinke(1) steht die Vorsteuerverzahnung(2) still. Bei der angenommenen Hubdauer von 5 s wird die Vorsteuerverzahnung(2) also alle 2,5 s mit einer Pause von 2,5 s um eine Lücke weitergeschaltet.

Bei der Stellung nach Fig. 1, die eine angenommene Startstellung ist, steht die Transportklinke(1) in der tiefen Lücke(5) am mittleren Zahn(8') an. Dies ist die Stellung vor dem letzten Hubschritt(H) am Ende eines Normalzeitschrittes.

Beim nächsten an Fig. 1 anschließenden Hubschritt(H) wird die Programmverzahnung(6) zusammen mit der Vorsteuerverzahnung(2) weitergeschaltet. Der vorangehende Normalzeitschritt ist dadurch beendet. Es ist jetzt die in Fig. 2 dargestellte Stellung erreicht.

In der Stellung nach Fig. 2 steht die Transportklinke(1) in einer hohen Lücke(3) der Vorsteuerverzahnung(2) und an der Flanke eines hohen Zahns(9). Beim von der Stellung nach Fig. 2 ausgehenden nächsten Hubschritt(H) wird die Programmverzahnung(6) vom Hubbeginn(a) bis zum Hubende(b) im Vorwärtshub in Richtung des Pfeiles(R) mitgenommen. Beim Rückwärtshub gelangt die Transportklinke(1) in die nächste hohe Lücke(3). Dadurch ist ein Kurzzeitschritt der Programmtrommel ausgeführt. Dieser hat im Beispielsfall 5 s gedauert. Der rampenförmige mittlere Zahn(8) der Programmverzahnung(6) steht jetzt am Hubbeginn(a). Bei den nächsten fünf Hubschritten(H) wird nur die Vorsteuerverzahnung(2) mitgenommen. Die Programmverzahnung(6) bleibt stehen. Wenn dann die mittlere Lücke(4) an den Hubbeginn(a) gelangt, wird beim nächsten Hubschritt auch die Programmverzahnung(6) mitgenommen, weil die in der mittleren Lücke(4) stehende Transportklinke(1) an der Flanke des rampenförmigen mittleren Zahns(8) anschlägt. Es ist dann ein Normalzeitschritt der Programmtrommel von 25 s ausgeführt.

Es steht dann der zweite mittlere Zahn(8) am Hubbeginn (a). Bei der nächstfolgenden tiefen Lücke(5) bzw. mittleren Lücke(4) wird beim nächsten Hubschritt(H) auch dieser mitgenommen, wodurch ein zweiter Normalzeitschritt von 30 s ausgeführt ist. Es steht dann der dritte mittlere Zahn(8) am Hubbeginn(a). Die Programmtrommel bleibt dann wieder stehen, bis die nächste mittlere Lücke(4) an den Hubbeginn(a) gelangt. Diese Stellung ist in Fig. 3 dargestellt. Beim nächstfolgenden Hub wird die Programmverzahnung(6) wieder mitgenommen, so daß ein dritter Normalzeitschritt von 30 s ausgeführt ist. Normalzeitschritte werden also beendet, wenn ein mittlerer Zahn(8) mit einer mittleren Lücke(4) oder einer tiefen Lücke(5) zusammentreffen. Die Dauer der Normalzeitschritte beträgt ein Vielfaches, beispielsweise Fünf- bzw. Sechsfaches der Kurzzeitschritte. Kurzzeitschritte erfolgen immer dann, wenn ein hoher Zahn(9) am Hubbeginn(a) mit irgendeiner der Lücken(3,4,5) zusammentreffen.

Beim, ausgehend von Fig. 3, nächsten Hubschritt(H) gelangt der erste, rampenförmige tiefe Zahn(7) an den Hubbeginn(a). Die Vorsteuerverzahnung(2) wird weitergeschaltet. Die Programmverzahnung(6) bleibt dabei stehen. Wenn dann die nächste tiefe Lücke(5) an den Hubbeginn(a) gelangt, wird beim nächsten Hub(H) die Programmverzahnung(6) mitgenommen. Es ist dadurch ein Langzeitschritt beendet, der im Beispielsfalle 60 s beträgt. Es steht dann der nächste tiefe Zahn(7) am Hubbeginn(a). Wenn dann wieder eine tiefe Lücke(5) an den Hubbeginn(a) gelangt - diese Stellung ist in Fig. 4 dargestellt - wird ein weiterer Langzeitschritt beim nächsten Hub beendet. Langzeitschritte treten also immer auf, wenn eine tiefe Lücke(5) und ein tiefer Zahn(7) zusammentreffen. Im Beispielsfalle sind die Langzeitschritte (60 s) doppelt so lang wie die Normalzeitschritte, weil mittlere Lücken(4) und tiefe Lücken(5) am Umfang der Vorsteuerverzahnung(2) wechselweise vorgesehen sind. Es lassen sich auch andere Vervielfachungen verwirklichen. Ist beispielsweise jede vierte mittlere Lücke zur tiefen Lücke umgestaltet, dann ergibt sich eine Vervierfachung der Normalzeit.

Im Ausführungsbeispiel sind zwischen den tiefen Lücken und den mittleren Lücken jeweils gleich viele hohe Lücken vorgesehen. Dadurch ergeben sich im wesentlichen gleich lange Normalzeitschritte (30 s). Um unterschiedlich lange Normalzeitschritte zu erreichen, ist es möglich, zwischen den mittleren Lücken und den tiefen Lücken eine unterschiedliche Anzahl von hohen Lücken vorzusehen. Beispielsweise können dann Normalzeitschritte mit 20 s und 40 s erreicht werden, wobei die Normalzeitschritte in diesem Fall eine Vervielfachung der Kurzzeitschritte (5 s) sind und wobei der Langzeitschritt auch in diesem Fall 60 s betragen kann.

Insgesamt ist also durch einfache Gestaltung der Lücken der Vorsteuerverzahnung und der Zähne der Programmverzahnung ein weiter Rahmen der Anpassung von Programmschrittzeiten an die Erfordernisse des Programms einer Waschmaschine oder Spülmaschine gegeben.

Jeder tiefe Zahn(7) dient im Zusammenwirken mit einer tiefen Lücke(5) auch der Synchronisierung der Programmtrommel mit der Vorsteuerscheibe. Diese Synchronisierung dient dazu, die Programmtrommel in eine geeignete Ausgangsstellung zu bringen, nachdem sie vom Benutzer in irgendeiner Stellung abgeschaltet wurde.

## Patentansprüche

1. Programmsteuergerät, insbesondere für Wasch- oder Spülmaschinen, mit einer Vorsteuerscheibe mit Vorsteuerverzahnung (2) und einer Programmtrommel mit Programmverzahnung(6) und mit einer den Verzahnungen(2,6) zugeordneten Transportklinke(1), wobei die Vorsteuerverzahnung(2) wenigstens eine hohe Lücke(3) und wenigstens eine tiefe Lücke (5) aufweist und die Programmverzahnung (6) Zähne(8) für Normalzeitschritte der Programmtrommel aufweist,
dadurch gekennzeichnet,
daß die Vorsteuerverzahnung(2) zusätzlich wenigstens eine mittlere Lücke(4) aufweist, deren Niveau zwischen dem der hohen (3) und tiefen Lücke(5) der Vorsteuerverzahnung(2) liegt, und daß die Programmverzahnung(6) zusätzlich wenigstens einen tiefen Zahn(7) aufweist, wobei, wenn ein tiefer Zahn(7) der Programmverzahnung(6) in den Hubbereich(H) der Trasportklinke (1) gebracht ist, die Programmtrommel erst weiterbewegt wird, wenn eine tiefe Lücke(5) der Vorsteuerverzahnung(2) neben ihn kommt, wodurch ein Langzeitschritt bewirkt wird, und wobei, wenn ein mittlerer Zahn(8) der Programmverzahnung(6) in den Hubbereich(H) der Transportklinke(1) gebracht ist, die Programmtrommel weiterbewegt wird, wenn eine mittlere Lücke(4) der Vorsteuerverzahnung(2) oder eine tiefe Lücke(5) der Vorsteuerverzahnung(2) neben den mittleren Zahn(8) der Programmverzahnung(6) kommt, wodurch ein Normalzeitschritt bewirkt wird.

2. Programmsteuergerät nach Anspruch 1,
dadurch gekennzeichnet,
daß an der Programmverzahnung (6) wenigstens ein hoher Zahn(9) für Kurzzeitschritte der Programmtrommel ausgebildet ist.

3. Programmsteuergerät nach Anspruch 1 oder 2,
dadurch gekennzeichnet,
daß am Umfang der Vorsteuerverzahnung(2) eine oder mehrere tiefe Lücken(5,), eine oder mehrere mittlere Lücken(4) und eine oder mehrere hohe Lücken(3) vorgesehen sind, deren jeweilige Anzahl und Verteilung entsprechend der gewünschten Schrittzeitgestaltung ausgelegt ist.

4. Programmsteuergerät nach Anspruch 3,
dadurch gekennzeichnet,
daß am Umfang der Vorsteuerverzahnung(2) zwischen jeweils aufeinanderfolgenden mittleren Lücken(4) und tiefen Lücken(5) jeweils gleich viele hohe Lücken(3) vorgesehen sind, um gleich lange Normalzeitschritte zu erreichen.

5. Programmsteuergerät nach Anspruch 3,
dadurch gekennzeichnet,
daß am Umfang der Vorsteuerverzahnung(2) zwischen jeweils aufeinanderfolgenden mittleren Lücken(4) und tiefen Lücken(5) unterschiedlich viele hohe Lücken(3) vorgesehen sind, um unterschiedlich lange Normalzeitschritte zu erreichen.

6. Programmsteuergerät nach einem der vorhergehenden Ansprüche 3 bis 5,
dadurch gekennzeichnet,
daß sich am Umfang der Vorsteuerverzahnung(2) tiefe Lücken(5) und mittlere Lücken(4) abwechseln, um eine Verdoppelung der Zeit der Langzeitschritte gegenüber der Zeit der Normalzeitschritte zu erreichen.

7. Programmsteuergerät nach einem der vorhergehenden Ansprüche 3 bis 6,
dadurch gekennzeichnet,
daß am Umfang der Vorsteuerverzahnung(2) auf eine tiefe Lücke(5) jeweils nach hohen Lücken(3) zwei oder mehrere mittlere Lücken(4) folgen, um eine Vervielfachung der Zeit der Langzeitschritte gegenüber der Zeit der Normalzeitschritte zu erreichen.

8. Programmsteuergerät nach einem der vorhergehenden Ansprüche 3 bis 7,
dadurch gekennzeichnet,
daß am Umfang der Vorsteuerverzahnung(2) mehr hohe Lücken (3) als mittlere (4) bzw. tiefe Lücken(5) vorgesehen sind.

9. Programmsteuergerät nach einem der vorhergehenden Ansprüche 3 bis 7,
dadurch gekennzeichnet,
daß am Umfang der Vorsteuerverzahnung(2) gleich viele hohe Lücken(3) wie mittlere Lücken(4) bzw. tiefe Lücken (5) vorgesehen sind.

## Claims

1. Program-switching apparatus, in particular for washing or rinsing machines, having a pilot disc with pilot splining (2) and a program drum with program splining (6) and having a transport latch (1) associated with the splining (2, 6), wherein the pilot splining (2) has at least one high gap (3) and at least one low gap (5) and the program splining (6) has teeth (8) for normal time steps of the program drum, characterised in that the pilot splining (2) has in addition at least one middle gap (4), whose level lies between the high (3) and low (5) gap of the pilot splining (2), and in that the program splining (6) has in addition at least one low tooth (7), wherein when a low tooth (7) of the program splining (6) is brought within the stroke range (H) of the transport latch the program drum is only moved further when a low gap (5) of the pilot splining (2) arrives next thereto, which produces a long time step, and wherein when a middle tooth (8) of the program splining (6) is brought within the stroke range (H) of the transport latch (1) the program drum is moved further if a middle gap (4) of the pilot splining (2) or a low gap (5) of the pilot splining (2) comes next to the middle tooth (8) of the program splining (6), which produces a normal time step.

2. Program-switching apparatus according to claim 1, characterised in that on the program splining (6) at least one high tooth (6) is formed for short time steps of the program drum.

3. Program-switching apparatus according to claim 1 or 2, characterised in that at the circumference of the pilot splining (2) one or more low gaps (5), one or more middle gaps (4) and one or more high gaps (3) are provided, whose respective number and distribution is arranged according to the desired step time configuration.

4. Program-switching apparatus according to claim 3, characterised in that at the circumference of the pilot splining (2) between consecutive middle gaps (4) and low gaps (5), respectively the same number of high gaps (3) are provided in order to achieve equally long normal time steps.

5. Program-switching apparatus according to claim 3, characterised in that at the circumference of the pilot splining (2) between consecutive middle gaps (4) and low gaps (5), a different number of high gaps (3) is provided in order to achieve different lengths of normal time steps.

6. Program-switching apparatus according to one of the preceding claims 3 to 5, characterised in that at the circumference of the pilot splining (2) low gaps (5) and middle gaps (4) alternate in order to achieve a doubling of the time of the long time steps compared with the time of the normal time steps.

7. Program-switching apparatus according to one of the preceding claims 3 to 6, characterised in that at the circumference of the pilot splining (2), upon a low gap (5) respectively after high gaps (3) two or more middle gaps (4) follow in order to achieve a multiple of the time of the long time steps compared to the time of the normal time steps.

8. Program-switching apparatus according to one of the preceding claims 3 to 7, characterised in that at the circumference of the pilot splining (2) more high gaps (3) are provided than middle (4) or low gaps (5).

9. Program-switching apparatus according to one of the preceding claims 3 to 7, characterised in that at the circumference of the pilot splining (2) the same number of high gaps (3 ) are provided as middle gaps (4) or low gaps (5).

## Revendications

1. Appareil commutateur à programme, en particulier pour des machines à laver ou à rincer, avec un disque de commande pilote, doté d'une denture de commande pilote (2) et avec un tambour de programme, doté d'une denture d'une programme (6) et avec un cliquet de transport (1) associé aux dentures (2, 6), la denture de commande pilote (2) présentant au moins un vide haut (3) et au moins un vide bas (5), et la denture de programme (6) présentant des dents (8) destinées à des étapes temporelles normales du tambour de programme, caractérisé en ce que la denture de commande pilote (2) présente en plus au moins un vide médian (4) dont le niveau est situé entre celui des vides haut (3) et bas (5) de la denture de commande pilote (2), et en ce que la denture de programme (6) présente en plus au moins une dent profonde (7), où, lorsqu'une dent profonde (7) de la denture de programme (6) est placée dans la zone de levée (H) du cliquet de transport (1), le tambour de programme est alors soumis à une continuation de déplacement lorsqu'un vide profond (5) de la denture de préprogramme (2) vient se placer à côté de lui, faisant qu'une étape temporelle longue est provoquée et où, lorsqu'une dent médiane (8) de la denture de programme (6) est placée dans la zone de levée (H) du cliquet de transport (1), le tambour de programme est soumis à une continuation de déplacement lorsqu'un vide médian (4) de la denture de commande pilote (2) ou un vide profond (5) de la denture de commande pilote (2) vient se placer à côté de la dent médiane (8) de la denture de programme (6), faisant qu'est provoquée une étape temporelle normale.

2. Appareil commutateur à programme selon la revendication 1, caractérisé en ce qu'au moins une dent haute (9) est constituée sur la denture de programme (6), pour des étapes temporelles courtes du tambour de programme.

3. Appareil commutateur à programme selon la revendication 1 ou 2, caractérisé en ce que sur la périphérie de la denture de préprogramme (2) sont prévus un ou plusieurs vide(s) profond(s) (5), un ou plusieurs vide(s) médian(s) (4) et un ou plusieurs vide(s) haut(s) (3), dont le nombre et la répartition respectifs sont prévus de manière correspondante à la configuration temporelle souhaitée des étapes (4).

4. Appareil commutateur à programme selon la revendication 3, caractérisé en ce que sur la périphérie de la denture de commande pilote (2), entre chaque fois des vides médians (4) et des vides profonds (5) se suivant, sont prévus chaque fois des vides hauts (3) en nombre identique, pour obtenir des étapes temporelles normales de même durée.

5. Appareil commutateur à programme selon la revendication 3, caractérisé en ce que la périphérie de la denture de commande pilote (2) sont prévus, entre chaque fois des vides médians (4) et des vides profonds (5) se suivant, des vides haut (3) en un nombre différents afin d'obtenir des étapes temporelles normales de durées différentes.

6. Appareil commutateur à programme selon l'une des revendications 3 à 5 précédentes, caractérisé en ce que la périphérie de la denture de commande pilote (3) sont mises en alternance des vides profonds (5) et des vides médians (4) afin d'obtenir un doublement de la durée des étapes temporelles longues par rapport à la durée des étapes temporelles normales.

7. Appareil commutateur à programme selon l'une des revendications 3 à 6 précédentes, caractérisé en ce que sur la périphérie de la denture de commande pilote (2), à un vide profond (5), vers des vides hauts (3) font suite chaque fois deux vides médians (4) ou plus, pour obtenir une multiplication de la durée des étapes temporelles longues par rapport à la durée des étapes temporelles normales.

8. Appareil commutateur à programme selon l'une des revendications 3 à 7 précédentes, caractérisé en ce que sur la périphérie de la denture de commande pilote (3) sont prévus plus de vides hauts (3) que de vides médians (4) ou profonds (5).

9. Appareil commutateur selon l'une des revendications 3 à 7 précédentes, caractérisé en ce que sur la périphérie de la denture de commande pilote (2) sont prévus des vides hauts (3) en un nombre identique à celui des vides médians (4) ou des vides profonds (5).
